# EUROPÄISCHE PATENTSCHRIFT

(11) **EP 0 313 758 B1**
(45) Veröffentlichungstag und Bekanntmachung des Hinweises auf die Patenterteilung: **16.10.1991**
(21) Anmeldenummer: 88113849.9
(22) Anmeldetag: 25.08.1988
(51) Int. Cl.: F23C 11/02, F23J 3/06

(54) **Verfahren und Vorrichtung zum Kühlen von Flugstaub**
Process and device for the cooling of fine dust
Procédé et dispositif de refroidissement de cendres volantes

(30) Priorität: 28.10.1987 DE 3736521
(43) Veröffentlichungstag der Anmeldung: 03.05.1989
(73) Patentinhaber: Deutsche Babcock Energie- und Umwelttechnik Aktiengesellschaft, 46003 Oberhausen (DE)
(72) Erfinder: Dziobek, Frank, D-4330 Mülheim (DE); Möllenhoff, Horst, Dr., D-4330 Mülheim (DE)
(74) Vertreter: Müller, Jürgen, Dipl.-Ing.

(56) Entgegenhaltungen:
- EP-A- 0 123 190
- DE-A- 3 205 720
- PATENT ABSTRACTS OF JAPAN, Band 8, Nr. 280 (M-347)[1717], 21. Dezember 1984; & JP-A-59 147 928 (MITSUBISHI JUKOGYO K.K.) 24-08-1984
- VGB Kraftwerkstechnik 63 (1983), Seiten 422 bis 427

## Beschreibung

Die Erfindung betrifft ein Verfahren und eine Vorrichtung zum Kühlen von Flugstaub mit den Merkmalen des Oberbegriffes der Ansprüche 1 und 4.

Bei einem bekannten Flugstaubtransportkühler (VGB Kraftwerkstechnik 63 (1983), Seiten 422 bis 427) wird der Flugstaub mit Hilfe von Druckluft zu dem Druckschleussystem gefördert und dabei auf die gewünschte Endtemperatur gekühlt. Da der Flugstaub eine Temperatur von etwa 850 Grad C aufweist, unterliegen die Injektoren, über die die Förderluft zugeführt wird, einem hohen Verschleiß, der zu einem vorzeitigen Ausfall dieser Anlagenteile führt.

Es ist auch bekannt (EP-PS 0108505) auf ein aus zwei Behältern bestehendes Druckschleussystem zu verzichten und die Rohre des Kühlers so anzuordnen, daß die Strömungsrichtung des Flugstaub Gas-Gemisches wiederholt abrupt geändert wird, wodurch durch Krümmungsverluste aufeinanderfolgende Druckminderungen entstehen. Bei einem solchen Flugstaubtransportkühler müssen die Rohrkrümmungen in besonderer Weise ausgebildet sein, um Erosionsschäden zu vermeiden. Außerdem ist eine Abkühlung des Flugstaubes nur bis auf 150 bis 200 Grad C möglich, da anderenfalls eine Unterschreitung des Taupunktes die Förderung durch Bildung von Ansätzen an der Rohrinnenwand behindern würde. Die erreichte Endtemperatur läßt auch keine einwandfreie Entsorgung des Flugstaubes zu.

Der Erfindung liegt die Aufgabe zugrunde, den bekannten Flugstaubtransportkühler so auszubilden, daß Erosionsschäden durch den Staub, Korrosionsschäden durch das Transportgas und ein Verstopfen der Transportleitung durch Taupunktunterschreitung vermieden werden.

Diese Aufgabe wird bei einem gattungsgemäßen Verfahren erfindungsgemäß durch die kennzeichnenden Merkmale des Anspruches 1 gelöst. Eine Vorrichtung zur Durchführung des Verfahrens ist in dem Anspruch 4 und vorteilhafte Ausgestaltungen der Erfindung sind in den Unteransprüchen angegeben.

Bei der Erfindung erfolgt die Kühlung in zwei Stufen, wobei zwischen den Kühlstufen das dem Druckabbau dienende Druckschleussystem vorgesehen ist. Druckmindernde und damit erosionsempfindliche Einbauten in dem Rohrsystem des Kühlers sind nicht erforderlich. Ebenso kann im heißen Bereich auf erosionsempfindliche Injektoren verzichtet werden, da in der ersten Kühlstufe Rauchgas als Transportgas verwendet wird. Um Korrosion und ein Verstopfen der Rohre durch ausfallende Säure oder Wasser zu vermeiden, wird die Endtemperatur des Flugstaubes am Ende der ersten Kühlstufe auf eine oberhalb des Taupunktes des Rauchgases liegende Temperatur begrenzt. Während der Kühlung auf die eine einwandfreie Entsorgung zulassende Endtemperatur in der zweiten Kühlstufe wird als Transportgas Luft verwendet, da durch Luft keine Taupunktunterschreitung auftreten kann. Da die Flugstaubtemperatur vor dem Eintritt in die zweite Kühlstufe beträchtlich abgesenkt ist, ist das Erosionsproblem innerhalb des für die Zufuhr der Förderluft erforderlichen Injektors zu beherrschen.

Ein Ausführungsbeispiel der Erfindung ist in der Zeichnung dargestellt und wird im folgenden näher erläutert. Die Zeichnung zeigt ein Fließschema für das Kühlen und Transportieren des Flugstaubes.

Die Brennkammer 1 einer unter Druck betriebenen Wirbelschichtfeuerung ist rauchgasseitig mit einem Abscheider 2, zum Beispiel einem Zyklon, verbunden, in dem Flugstaub aus dem Rauchgas abgetrennt wird. Der Abscheider 2, dem weitere Abscheider nachgeschaltet sind, weist einen Gasaustrag 3 und einen Feststoffaustrag 4 auf, an den ein Kühler 5 angeschlossen ist. Der Kühler 5 ist ein als Doppelrohr ausgebildeter Rohrkühler, der aus einem inneren, der Aufnahme des Flugstaubes dienenden Rohr 6 besteht, das von einem Kühlmantel 7 umgeben ist. Anstelle eines Rohres können auch mehrere parallel geschaltete und zu einem Bündel zusammengefaßte, den Flugstaub aufnehmende Rohre verwendet werden, die von einem gemeinsamen Kühlmantel umschlossen sind. Der Kühlmantel 7 ist mit einem Zuführungsstutzen 8 und einem Abführungsstutzen 9 für das Kühlmittel versehen. Als Kühlmittel wird unter Druck stehendes Wasser oder ein organisches Kühlmittel mit höherer Siedetemperatur verwendet. Die Eintrittstemperatur des Kühlmittels beträgt 140 Grad C.

Das innere Rohr 6 des Kühlers 5 ist mit einem Abscheider 10 verbunden, in dem Flugstaub und Rauchgas getrennt werden. Der Abscheider 10 ist mit einem Gasaustrag 11 und einem Feststoffaustrag 12 versehen. In dem Gasaustrag 11 ist zur Druckhaltung ein auf ein Ventil 13 wirkender Durchflußregler 14 angeordnet. Der Feststoffaustrag 12 des Abscheiders 10 ist an ein Druckschleussystem angeschlossen, das aus einem Vorlagebehälter 15 und einem Schleusbehälter 16 besteht. Der Abscheider 10 kann auch in den Vorlagebehälter 15 integiert sein.

Der Vorlagebehälter 15 und der Schleusbehälter 16 sind durch eine Feststoffleitung 18 mit einem Absperrventil 17 und durch eine Druckausgleichsleitung 19 verbunden. An den Vorlagebehälter 15 ist ein Füllstandsmesser 20 angeschlossen. Zwischen dem Vorlagebehälter 15 und dem Schleusbehälter 16 liegt in einer Meßleitung ein Differenzdruckmesser 21.

Der Schleusbehälter 16 ist mit einer Druckleitung 22 zur Zuführung von Druckluft zur Bespannung und mit einer Entlüftungsleitung 23 zur Entspannung versehen. In der Druckleitung 22 und der Entlüftungsleitung 23 ist je ein Absperrventil 24 angeordnet.

Das Druckschleussystem wird in der Weise betätigt, daß über den Füllstandsmesser 20 die Entleerung des Vorlagebehälters 15 in den Schleusbehälter 16 in Gang gesetzt wird, wenn nach der Bespannung des Schleusbehälters 16 an dem Differenzdruckmesser 21 keine Druckdifferenz mehr angezeigt wird.

Der Feststoffaustrag des Schleusbehälters 16 ist über eine absperrbare Feststoffleitung 25 mit einem Injektor 26 verbunden, der mit einem Anschluß 27 für Förderluft versehen ist. Der Injektor 26 steht mit einem zweiten Kühler 28 in Verbindung. Der Kühler 28 ist ein als Doppelrohr ausgebildeter Rohrkühler, der aus einem inneren, den Flugstaub fördernden Rohr 29 und aus einem das Rohr 29 umgebenden Kühlmantel 30 besteht. Anstelle eines Rohres kann auch ein Bündel parallel geschalteter Rohre verwendet werden, die von einem gemeinsamen Kühlmantel umschlossen sind. Der Kühlmantel 30 ist mit einem Zuführungsstutzen 31 und einem Abführungsstutzen 32 für das Kühlmittel versehen ist. Als Kühlmittel wird Niederdruckwasser mit einer Temperatur von etwa 30 Grad C verwendet.

Das innere Rohr 29 des zweiten Kühlers 28 mündet in einen unter Atmosphärendruck stehenden Silo 33. Der Silo 33 ist mit einem Feststoffaustrag 34 und mit einer Abluftleitung 35 versehen, in der ein Abluftfilter 36 angeordnet ist. An den Silo 33 ist auch die Entlüftungsleitung 23 angeschlossen.

Das Flugstaub enthaltende Rauchgas verläßt die Brennkammer 1 im Vollastfall mit einer Temperatur von etwa 850 Grad C und einem Druck von etwa 16 bar. Der Abscheider 2 zur Trennung von Flugstaub und Rauchgas wird so betrieben, daß der Flugstaub mit Hilfe des Rauchgases durch den als Transportstrecke dienenden Kühler 5 gefördert wird. Die mit dem Flugstaub abgezogene Rauchgasmenge wird so geregelt, daß sich am Eintritt des Kühlers 5 eine Transportgeschwindigkeit einstellt, die auch noch am Austritt des Kühlers 5 einen pneumatischen Transport zuläßt. Das Kühlmittel tritt in den Kühler 5 mit einer Temperatur von etwa 140 Grad C ein und mit einer Temperatur von etwa 160 Grad C aus. Der Wärmeübergang im inneren Rohr 6 reicht aus, um das Flugstaub-Rauchgas-Gemisch bei entsprechender Rohrlänge und -durchmesser auf etwa eine Temperatur zwischen 160 Grad C und 200 Grad C herunterzukühlen. Diese Temperatur liegt oberhalb des Wasser- und Säuretaupunktes des verwendeten Rauchgases. Der Druckverlust beim Durchströmen des inneren Rohres 6 des Kühlers 5 ist gering und beträgt je nach Flugstaubmenge und Leitungslänge zwischen 0 und 3 bar. Der Flugstaub wird in dem aus Vorlagebehälter 15 und Schleusbehälter 16 bestehenden Druckschleussystem auf einen Druck gesenkt, der erforderlich ist, um mit Hilfe von Luft in den Silo 33 zu fördern. Der Druck der in den Injektor 26 eintretenden Förderluft ist gleich diesem Druck oder größer. Die Entspannung auf einen oberhalb des Atmosphärendruckes liegenden Druck verringert den Zeitaufwand und den Energiebedarf. Nach dem Durchströmen des zweiten Kühlers 28 ist der Druck des Flugstaubes auf Atmosphärendruck und die Temperatur des Flugstaubes auf etwa 50 bis 80 Grad C abgesenkt. Bei dieser Temperatur kann der Flugstaub entsorgt werden.

## Patentansprüche

1. Verfahren zum Kühlen von Flugstaub, der aus einem unter Druck stehenden Rauchgas einer Wirbelschichtfeuerung abgeschieden und durch ein oder mehrere von außen gekühlte Rohre pneumatisch zu einem Druckschleussystem gefördert wird und wobei der Flugstaub nach dem Austritt aus dem Druckschleussystem mit Hilfe von Luft gefördert wird, dadurch gekennzeichnet, daß der Flugstaub mit Hilfe einer zusammen mit dem Flugstaub abgezogenen Teilmenge des Rauchgases durch das oder die gekühlten Rohre gefördert wird, worin der Flugstaub auf eine oberhalb des Wasser- und Säuretaupunktes des Rauchgases liegende Temperatur gekühlt wird, daß der Flugstaub vor dem Eintritt in das Druckschleussystem von dem Rauchgas getrennt wird und daß der Flugstaub nach dem Austritt aus dem Druckschleussystem mittels eines zweiten Kühlers auf die Endtemperatur gekühlt wird.

2. Verfahren nach Anspruch 1, dadurch gekennzeichnet, daß der Flugstaub in dem Druckschleussystem auf einen oberhalb des Atmosphärendruckes liegenden Druck entspannt wird.

3. Verfahren nach Anspruch 1 oder 2, dadurch gekennzeichnet, daß in der ersten Kühlstufe ein Kühlmittel verwendet wird, dessen Temperatur oberhalb des Wasser- und Säuretaupunktes des verwendeten Rauchgases liegt.

4. Vorrichtung zum Kühlen und Transportieren von Flugstaub, der aus einem unter Druck stehenden Rauchgas einer Wirbelschichtfeuerung in einem oder mehreren Abscheidern (2) abgeschieden wird, wobei der oder die Abscheider (2) über ein oder mehrere von außen gekühlte Rohre (6) mit einem Druckschleussystem verbunden ist, und an den Austrag (25) des Druckschleussystems ein mit einem Druckluftanschluß (27) versehener Injektor (26) angeschlossen ist, dadurch gekennzeichnet, daß an dem Eingang des Druckschleussystemes hinter den von außen gekühlten Rohren (6) ein weiterer Abscheider (10) angeordnet ist und daß an den Austrag (25) des Druckschleussystems ein zweiter Kühler, bestehend aus einem oder mehreren von außen gekühlten Rohre (29) angeschlossen ist.

## Claims

1. Method for the cooling of flue dust which is separated from a flue gas, which stands under pressure, of a fluidised bed furnace and is conveyed pneumatically through one or more tubes, which are cooled from the outside, to a pressure lock system and wherein the flue dust is conveyed with the aid of air after the exit from the pressure lock system, characterised thereby, that the flue dust is conveyed through the or each cooled tube with the aid of a partial quantity of the flue gas withdrawn together with the flue dust, wherein the flue dust is cooled to a temperature lying above the dew point of the water or acid of the flue gas, that the flue dust is separated from the flue gas before the entry into the pressure lock system and that the flue gas after the exit from the pressure lock system is cooled to the final temperature by means of a second cooler.

2. Method according to claim 1, characterised thereby, that the flue dust is relieved in the pressure lock system to a pressure lying above the atmospheric pressure.

3. Method according to claim 1 or 2, characterised thereby, that coolant, the temperature of which lies above the dew point of the water or acid of the flue gas used, is used in the first cooling stage.

4. Device for the cooling and transporting of flue dust which is separated in one or more separators (2) from a flue gas, which stands under pressure, of a fluidised bed furnace, wherein the or each separator (2) is connected by one of more tubes (6), which are cooled from the outside, with a pressure lock system and an injector (26) provided with a compressed air connection (27) is connected to the output (25) of the pressure lock system, characterised thereby, that a further separator (10) is arranged downstream of the tubes (6), which are cooled from the outside, at the entry of the pressure lock system and that a second cooler consisting of one or more tubes (26), which are cooled from the outside, is connected to the output (25) of the pressure lock system.

## Revendications

1. Procédé de refroidissement de cendres volantes, séparées des gaz de fumée sous pression d'un foyer à lit fluidisé, et véhiculé pneumatiquement, grâce à un ou plusieurs tubes refroidis extérieurement, vers un système de sas pressurisé, et où les cendres volantes sont véhiculées par de l'air, après sortie du système de sas pressurisé, caractérisé en ce que les cendres volantes sont véhiculées dans le ou les tubes refroidis, à l'aide d'un débit partiel, extrait conjointement avec les cendres volantes, du gaz de fumée, où les cendres volantes sont refroidies à une température située au-dessus du point de condensation et du point de rosée acide des gaz de fumée, les cendres volantes étant séparées des gaz de fumée avant d'entrer dans le système de sas pressurisé et les cendres volantes étant refroidies à la température finale après sortie du système de sas pressurisé, au moyen d'un deuxième refroidisseur.

2. Procédé selon la revendication 1, caractérisé en ce que les cendres volantes sont détendues dans le système de sas pressurisé à une pression supérieure à la pression atmosphérique.

3. Procédé selon la revendication 1 ou 2, caractérisé en ce qu'on utilise dans le premier étage de refroidissement un fluide de réfrigération dont la température est située au-dessus de la température du point de condensation et du point de rosée acide des gaz de fumée utilisés.

4. Dispositif de refroidissement et de transport de cendres volantes, séparées des gaz de fumée sous pression d'un foyer à lit fluidisé, dans un ou plusieurs séparateurs (2), le ou les séparateurs (2) étant reliés à un système de sas pressurisé, par un ou plusieurs tubes (6) refroidis de l'extérieur, et un injecteur (26) pourvu d'une alimentation en air comprimé (27) étant raccordé à l'évacuation (25) du système de sas pressurisé, caractérisé en ce qu'un séparateur (10) supplémentaire est disposé à l'entrée du système de sas pressurisé, derrière les tubes refroidis de l'extérieur (6), et qu'un deuxième refroidisseur, composé d'un ou plusieurs tubes (29) refroidis de l'extérieur, est raccordé à l'évacuation (25) du système de sas pressurisé.
